# EUROPÄISCHE PATENTSCHRIFT

(11) **EP 0 248 193 B1**
(45) Veröffentlichungstag und Bekanntmachung des Hinweises auf die Patenterteilung: **23.10.1991**
(21) Anmeldenummer: 87105944.0
(22) Anmeldetag: 23.04.1987
(51) Int. Cl.: E04D 3/36, E04D 13/16, E04B 1/68

(54) **Fugenabdeckung**
Joint cover
Couverture de joint

(30) Priorität: 03.05.1986 DE 3615107
(43) Veröffentlichungstag der Anmeldung: 09.12.1987
(73) Patentinhaber: Correcta GmbH, D-34526 Bad Wildungen (DE)
(72) Erfinder: Strasser, Josef, D-3593 Edertal-Affoldern (DE); Schmitz, Wolfgang, D-5000 Köln 60 (DE)
(74) Vertreter: Müller, Heinz-Gerd (DE)

(56) Entgegenhaltungen:
- AT-B- 343 326
- CH-A- 458 683
- GB-A- 2 125 843
- US-A- 3 121 649

## Beschreibung

Die Erfindung betrifft eine Fugenabdeckung von gestoßenen Kunststoff-Dämmplatten eines Daches, insbesondere Steildaches, zur Verhinderung des Eindringens von Oberflächenwasser bei gleichzeitiger Vermeidung von schädlichen Wasseransammlungen infolge Wasserdampfdiffusion.

Bei Dächern besteht die Gefahr während der Bauarbeiten, daß durch Regen Wasser über die Stoßfugen in die Dämmschicht eindringt, welches den Wärmedämmwert herabsetzt un bei angrenzenden Bauteilen zur unerwünschten Fäulnis bzw. zur Korrosion führen kann.

Aber auch nach der Eindeckung besteht durch Flugschnee bzw. durch Beschädigungen in der Dachhaut die Möglichkeit zur Bildung von Oberflächenwasser. Andererseits ist das einseitige Verschließen der Stöße zwischen den Kunststoffschaum-Dämmplatten nicht möglich, da infolge des Dampfdruckes bei bestimmten Wetterlagen die Gefahr der Ansammlung von Wasser besteht, welches ebenfalls die vorgenannten Schäden hervorrufen könnte.

Aufgabe der Erfindung ist es daher für insbesondere quaderähnliche, geneigte Kunststoffschaum-Dämmplatten ein Mittel zu finden, welches das Eindringen von Oberflächenwasser in die Stoßfugen verhindert und gleichzeitig einen solch geringen Wasserdampfdiffusions-Widerstand besitzt. daß schädliche Wasseransammlungen nicht auftreten können, welche den Wärmedämmwert wesentlich herabsetzen und zum Verfaulen bzw. Korrodieren der angrenzenden Bauteile führen.

Die Aufgabe wird erfindungsgemäß dadurch gelöst, daß ein oberflächenwasserundurchlässiger Streifen mindestens auf einer Seite einer Fuge mit Dämmplatten des Daches fest verbunden ist und daß Wege zur Abführung des Wasserdampfes vorhanden sind.

Durch das Verschließen der Stoßfugen der mit einer wasserundurchlässigen Folie (Alu-Folie) abgedeckten Dämmplatten mit oder ohne Nut und Feder an der dem Wetter zugewendeten Seite wird erreicht, daß schon bei geringen Dachneigungen vorzugsweise > 20° anfallendes Oberflächenwaser - ohne Schaden zu erzeugen -ablaufen kann wobei entstehender Wasserdampf infolde des Dampfdruckgefälles am Durchströmen der oberflächenwasserdichten Schicht nicht behindert wird.

Mit einer einfachen Fugenabdichtung ist es möglich ein während der Bau- und Betriebszeiten voll funktionsfähiges Dach zu erstellen.

Die quer zur Fallinie liegenden Fugen können einfach durch ein extrudiertes Profil mit flachen Schenkeln abgedeckt werden. Der untere Schenkel verläuft parallel zur Oberfläche einer ersten Wärmedämmplatte, wodurch das Oberflächenwasser über die Stoßfuge hinweggeleitet wird, während der aus der Fuge kommende Dampf unterhalb des Schenkels frei abziehen kann. Der obere Schenkel besitzt eine kleinere Neigung als die Dachneigung und wird in einem schräg zur Außenfläche in der Ecke beginnenden Schlitz der zweiten, nach oben angrenzenden Dämmplatte gehalten. Die vorhandene Neigung ist dabei immer noch groß genug, um eventuell anfallendes Wasser in Richtung der Traufe abzuleiten. Um ein Herausziehen der Kunststoff-Platte zu vermeiden, werden im Bereich der zweiten Dämmplatte am oberen Schenkel vorstehende Teile angebracht, die als Widerhaken wirken.

In einer anderen Ausführungsform wird über den Fugen - insbesondere in Richtung der Fallinie - ein flacher Streifen aus flexibler Folie bzw. extrudierten Profil auf der Oberfläche der wasserdichten Dämmplatten angebracht und vorzugsweise mit einem Selbstkleber befestigt. Die erforderliche Dampfdurchlässigkeit, die in Form einer diffusionsäquivalenten-Luftschichtdicke s_{d} = µ.s. mit Wasserdampf-Diffusionswiderstandszahl µ und Probendicke s gemessen wird (DIN 52 615 Bl1) wird durch eine diffusionsoffene Folie s_{d} < 1,8 m oder durch punktförmige Befestigung an Erhebungen in Form von Rillen und Noppen bewerkstelligt, wobei letztere ein Eindringen des Wasser nicht zu lassen, aber ein Entweichen des Dampfes erlauben.

Weiter ist es möglich die flexiblen Streifen mit einem Netzwerk oder wasserabweisenden Fasern auszurüsten, die neben der Dampfdurchlässigkeit dem Streifen eine bestimmte Festigkeit geben, so daß ein Reißen bei Verschiebungen der Dämmplatten infolge Temperaturänderung und Schrumpfen nicht eintritt.

Im Beispiel der Erfindung ist in den Zeichnungen dargestellt und wird im folgenden beschrieben. Es zeigen:
Fig. 1 Draufsicht auf ein Steildach
Fig. 2 Schnitt durch ein Steildach
Fig. 3 Prespektivansicht eines abgewinkelten Streifen
Fig. 4 Perspektivansicht eines flexiblen Bandes

In Fig. 1 wird ein Steildach 1 in der Draufsicht gezeigt bei dem die quer angeordneten Dämmplatten 2 aus Polyurethanschaum quer zur Fallinie 3 Fugen 4 bzw. in Richtung der Fallinie 3 besetzte Fugen 5 besitzen. Über den durchgehenden Fugen 4 sind als Streifen abgewinkelte Kunststoff-Platten 6 angeordnet. Die versetzten Fugen 5 werden dagegen durch Streifen in Form von flexiblen Bändern 7 abgedeckt die oben unter und unten über den Kunststoff-Platten 6 enden.

In Fig. 2 ist ein Schnitt durch das Steildach 1 gezeichnet indem in der Nut 8 der unteren Dämmplatte 9 die Feder 10 der oberen Dämmplatten 11. Die Dämmplatten 9, 11 aus Polyurethan sind jeweils oben mit einer Alufolie 12 abgedeckt. Die abgewinkelte Kunststoff-Platte 6 liegt mit einem Schenkel 13 insbesondere über Krümmung 14, auf der Alufolie 12, während der andere Schenkel 15 der gegenüber der Fallinie 3 ein um 25° geringeres Gefälle aufweist, in einem Schlitz 16 sitzt, der in einen erweiterten Raum 17 endet, um dort ein vorstehendes Teil 18 aufzunehmen.

In Fig. 3 ist eine abgewinkelte Kunststoffplatte 6 perspektivisch dargestellt. Sie besteht aus einem ersten Schenkel 13 der am Ende zwecks besserer Anlage eine leichte Krümmung 14 nach unten besitzt und einem zweiten Schenkel 15 der mit der gedachten Verlängerung des ersten Schenkels einen Winkel von 25° bildet und zwecks Widerstand gegen Herausziehen in einem vorstehenden Teil 18 in Form eines rechtwinklig angeordneten Schenkels endet.

In Fig. 4 ist ein flexibles Band 7 im Bereich der Auflage mit selbstklebender Fläche 19 in den Randbereichen von einem Drittel der Gesamtbreite versehen, welche bis zum Ausbau mit Ölpapier 20 abgedeckt sind. Ferner sind im rechten Randbereich als Erhebung 21 schräglaufende Rillen 21 für den Abzug des Dampfes vorgesehen.

## Patentansprüche

1. Fugenabdeckung von gestoßenen Kunststoffschaum-Dämmplatten (2) eines Daches, insbesondere Steildaches, zur Verhinderung des Eindringen von Oberflächenwasser bei gleichzeitiger Vermeidung von schädlichen Wasseransammlungen infolge Wasserdampfdiffusion dadurch gekennzeichnet, daß ein Oberflächenwasser undurchlässiger, flächiger Streifen (6,7) mindestens auf einer Seite einer Fuge (4,5) mit Dämmplatten (2) des Daches (1) fest verbunden ist und daß Wege zur Abführung des Wasserdampfes vorhanden sind.

2. Fugenabdeckung nach Anspruch 1 dadurch gekennzeichnet, daß als Streifen eine abgewinkelte Kunststoff-Platte (6) dient bei der ein Schenkel (13) auf der unteren - gesehen in Fallrichtung - Dämmplatte 9 aufliegt und bei der der andere Schenkel 15 unter einem Winkel von 12-40° , insbesondere ovn 20-30°, zur Oberfläche der oberen Dämmplatte (11) in einen entsprechend geneigten Schlitz (16) dieser Dämmplatte (11) eingreift.

3. Fugenabdeckung nach Anspruch 2 dadurch gekennzeichnet, daß der obere Schenkel (15) vorstehende Teile (18) als Ausziehsperre besitzt.

4. Fugenabdeckung nach Anspruch 1 dadurch gekennzeichnet, daß der flache Streifen (7) aus Kunststoff unterseitig entlang eines oder beider Ränder mit einer selbstklebenden Fläche 19 ausgerüstet ist.

5. Fugenabdeckung nach Anspruch 4 dadurch gekennzeichnet, daß der flache Streifen (7) eine diffusionsäquivalente Luftschichtdickte sd = µ.s von 0,09-0,25 m besitzt, wobei µ die Wasserdampf-Diffusionswiderstandszahl und s die Probendicke ist.

6. Fugenabdeckung nach Anspruch 4 dadurch gekennzeichnet, daß der flache Streifen (7) unterseitig Erhebungen 21 besitzt.

7. Fugenabdeckung nach Ansprüchen 4-6 dadurch gekennzeichnet, daß der flache Streifen (7) ein flexibles Band ist welches zusätzliche Verstärkungen besitzt.

## Claims

1. Joint cover for pounded plastic foam insulating boards (2) of a roof, in particular a high pitched roof, for preventing surface water penetration while simultaneously avoiding harmful water accumulations as a result of water vapour diffusion, characterised in that a surface water impermeable, flat strip (6, 7) is firmly connected at least on one side of a joint (4, 5) to insulating boards (2) of the roof (1) and that paths for carrying away water vapour are provided.

2. Joint cover according to claim 1, characterised in that, as a strip, an angled plastic plate (6) is used, of which one limb (13) is supported on the - viewed in the direction of descent - lower insulating board 9 and the other limb 15 engages at an angle of 12 - 40°, in particular of 20 - 30°, to the surface of the upper insulating board (11) into a suitably inclined slot (16) in said insulating board (11).

3. Joint cover according to claim 2, characterised in that the upper limb (15) has projecting portions (18) as an extraction stop.

4. Joint cover according to claim 1, characterised in that the flat strip (7) made of plastic is provided with a self-adhesive area 19 along one or both edges of its underside.

5. Joint cover according to claim 4, characterised in that the flat strip (7) has a diffusion-equivalent air space thickness sd = µ.s of 0.09 - 0.25 m, with µ being the water vapour diffusion resistance coefficient and s being the test sample thickness.

6. Joint cover according to claim 4, characterised in that the flat strip (7) has raised portions 21 on its underside.

7. Joint cover according to claims 4 to 6, characterised in that the flat strip (7) is a flexible band which has additional reinforcements.

## Revendications

1. Couverture pour joints de plaques isolantes (2) en matière synthétique aboutées d'un toit, en particulier un toit en pente, pour empêcher la pénétration des eaux de ruissellement en évitant également les accumulations d'eau nuisibles résultant de la diffusion de vapeur d'eau, caractérisée en ce qu'une bande plane (6,7) imperméable aux eaux de ruissellement est reliée de manière fixe, au moins sur un côté d'un joint (4,5), avec les plaques isolantes (2) du toit (1) et que des chemins d'évacuation de la vapeur d'eau sont prévus.

2. Couverture de joint selon la revendication 1, caractérisée en ce que l'on emploie comme bande une plaque en matière synthétique (6) de forme angulaire, dans laquelle une aile (13) repose sur la plaque isolante inférieure (9) - vue dans le sens de la pente -, et dans laquelle l'autre aile 15 s'engage en formant un angle de 12 - 40°, en particulier de 20 à 30°C, par rapport à la surface de la plaque isolante supérieure (11), dans une fente inclinée appropriée (16) de cette plaque isolante (11).

3. Couverture de joint selon la revendication 2, caractérisée en ce que l'aile supérieure (15) possède des parties saillantes (18) comme blocage contre l'arrachement.

4. Couverture de joint selon la revendication 1, caractérisée en ce que la bande plate (7) en matière synthétique est pourvue en sa partie inférieure d'un ou plusieurs bords avec une face auto-adhésive 19.

5. Couverture de joint selon la revendication 4, caractérisée en ce que la bande plate (7) possède une épaisseur de couche d'air de diffusion équivalente sd = µ.s de 0,09 à 0,025 m, µ étant le coefficient de résistance à la diffusion de vapeur d'eau et s étant l'épaisseur de l'échantillon.

6. Couverture de joint selon la revendication 4, caractérisée en ce que la bande plate (7) possède en sa partie inférieure des protubérances 21.

7. Couverture de joint selon les revendications 4 - 6, caractérisée en ce que la bande plate (7) est une bande flexible possédant des renforcements supplémentaires.
